# EUROPÄISCHE PATENTSCHRIFT

(11) **EP 0 655 546 B1**
(45) Veröffentlichungstag und Bekanntmachung des Hinweises auf die Patenterteilung: **06.05.1998**
(21) Anmeldenummer: 94116149.9
(22) Anmeldetag: 13.10.1994
(51) Int. Cl.: E06B 11/08

(54) **Drehkreuzanlage**
Turnstile arrangement
Arrangement de tourniquet

(30) Priorität: 26.11.1993 DE 9318132 U
(43) Veröffentlichungstag der Anmeldung: 31.05.1995
(73) Patentinhaber: Kaba Gallenschütz GmbH, 77815 Bühl (DE)
(72) Erfinder: Götz, Kurt, D-76547 Sinsheim (DE); Kohmann, Martin, Dipl.-Ing., D-76530 Baden-Baden (DE)
(74) Vertreter: Geitz, Heinrich, Dr.-Ing.

(56) Entgegenhaltungen:
- DE-U- 9 302 061
- DE-U- 9 318 132

## Beschreibung

Die Erfindung bezieht sich auf eine mit einer Durchlaßvorrichtung für Fahrräder kombinierten Drehkreuzanlage mit einem um eine vertikale Drehachse drehbar gelagerten Sperrelement, das sich unter Einschluß untereinander vorzugsweise gleicher Winkel von der Drehachse forterstreckende Flügel aus beabstandet übereinander angeordneten Gitterstäben aufweist, mit einem sich peripher zum Drehkreis des Sperrelements etwa über einen dem Winkel zwischen benachbarten Sperrelement-Flügeln entsprechenden Umfangswinkel erstreckenden Leitelement, mit einem auf der vom Leitelement abgewandten Seite bis in den Drehkreis des Sperrelements hineinreichenden Sperrechen aus höhenversetzt zu den Gitterstäben der Sperrelement-Flügel beabstandet übereinander angeordneten, die unbehinderte Drehbarkeit des Sperrelements zulassenden Gitterstäben,und mit einem anschließend auf der vom Sperrelement abgewandten Seite angeordneten, mittels wenigstens eines Türelements freigeb- und verschließbaren Durchgangsweg zum Mitführen von Fahrrädern.

Drehkreuzanlagen dieser Art dienen häufig der Außensicherung von Betriebsgeländen und sind in letztere umgebende Zäune, Mauern oder sonstige Umfriedungen integriert, werden aber auch für die Zugangskontrolle bei Gebäuden eingesetzt.

Bei einer bekannten Drehkreuzanlage, die in einem Firmenprospekt der Anmelderin beschrieben ist, besteht das um eine Hochachse drehbare Sperrelement aus einer Drehtür mit drei jeweils um einen Umfangswinkel von etwa 120° gegeneinander versetzten Flügeln und auf einer Seite des Durchgangs ist eine kreisbogen-segmentförmige Begrenzung angeordnet, die sich über einen Umfangswinkel von ebenfalls annähernd 120° erstreckt. Die Anordnung ist dabei so getroffen, daß bei symmetrisch zu der Begrenzung stehendem Sperrelement zwischen den Enden der Begrenzung und den Enden der Sperrelement-Flügel allenfalls Spalte einer Größe auftreten, die einen Personendurchgang nicht zulassen.

Bei der Absperrung auf der anderen Seite des die Drehkreuzanlage aufnehmenden Durchgangs handelt es sich um einen sogenannten Kammrechen, der ebenfalls aus beabstandet übereinander angeordneten Gitterstäben besteht, die annähernd bis an die Drehachse des Sperrelementes heranreichen. Diese Gitterstäbe sind gegenüber den Gitterstäben der Sperrelement-Flügel versetzt und so angeordnet, daß bei einer Drehung des Sperrelements um seine Hochachse die Gitterstäbe der Flügel jeweils zwischen benachbarten Gitterstäben der als Kammrechen ausgebildeten Absperrung ungehindert hindurchtreten können.

Diese vorbekannte Drehkreuzanlage kann mit einer einfachen Rücklaufsperrung oder mit einer elektromechanischen Verriegelung für das als Drehkreuz ausgebildete Sperrelement ausgerüstet und demgemäß in einer Richtung oder in zwei Richtungen begehbar sein. Insoweit ist diese Drehkreuzanlage gleichermaßen als Eingangs- oder Ausgangsschleuse einsetzbar, aber auch als kombinierte Eingangs- und Ausgangsschleuse verwendbar.

In jüngerer Zeit ergibt sich zunehmend das Problem, daß Personen mit einem Fahrrad ein mit einer Personenschleuse abgesichertes Firmengelände betreten wollen. Da sich eine Personenschleuse nicht zum Durchlaß eines Fahrrades eignet, ist in der DE- 93 02 061.U1 vorgeschlagen worden, neben der Personenschleuse eine weitere, käfigartig ausgebildete Schleuse anzuordnen, die in ihrer Dimensionierung der Größe eines Fahrrades angepaßt ist. Beidseitig sind an dieser Fahrradschleuse Türen angeordnet, die sich nur öffnen lassen, wenn die jeweils andere Tür geschlossen und verriegelt ist. Zusätzlich kann eine der Türen mit einer elektronischen Verriegelung versehen sein, die ein Öffnen der Tür erst nach einer elektronischen Quittierung der Zugangsberechtigung ermöglicht.

Nachteilig beim Gegenstand der DE-93 02 061.U1 ist die umständliche Handhabung. So muß ein zu schleusendes Fahrrad zunächst in die käfigartige Fahrradschleuse eingebracht und deren Zugangstür verschlossen werden, bevor die das Fahrrad mitführende Person die Personenschleuse passieren kann. Danach muß die ausgangsseitige Tür der Fahrradschleuse geöffnet, das Fahrrad entnommen und die Tür wieder geschlossen werden. Diese Vorgehensweise ist für den Anwender überaus mühevoll und zeitaufwendig, begrenzt also die Kapazität einer derartigen Fahrradschleuse erheblich.

Die der Erfindung zugrundeliegende Aufgabe besteht daher in einer Verbesserung einer Drehkreuzanlage dahingehend, daß im Bedarfsfalle ein einfaches Mitführen von Fahrrädern gelingt, gleichwohl aber in keiner Drehkreuzstellung ein unkontrollierter Personendurchgang möglich ist.

Diese Aufgabe ist erfindungsgemäß dadurch gelöst, daß bei der Drehkreuzanlage nach dem Oberbegriff des Patentanspruchs 1 das Leitelement nur etwa hüfthoch ausgebildet ist, wobei das Mitführen eines Fahrrades im Durchgangsweg von einer die Drehkreuzanlage passierenden Person möglich ist.

Die Drehkreuzanlage nach der Erfindung unterscheidet sich vom Stande der Technik mithin durch einen zusätzlichen Durchgangsweg zum Mitführen von Fahrrädern, der mittels eines zwischen einer Schließlage und einer Öffnungsstellung betätigbaren Türelements absperr- bzw. freigebbar sowie dem Personendurchgang benachbart angeordnet ist. Angesichts der nur hüfthohen Ausbildung des zwischen diesem zusätzlichen Durchgangsweg und dem Personendurchgang angeordneten Leitelementes kann eine die Drehkreuzanlage passierende Person das Leitelement übergreifen und bei in Offenstellung befindlichem Türelement beim Passieren der Anlage ein Fahrrad durch den zusätzlichen Durchgangsweg hindurch mitführen.

Obgleich die Ausbildung des zwischen einer Schließ- und einer Öffnungsstellung betätigbaren Türelementes für das Erzielen des erfingungsgewollten Zweckes weitgehend belanglos ist, hat es sich im Interesse eines einfachen Anlagenaufbaues als zweckmäßig erwiesen, wenn das den Durchgangsweg zum Mitführen von Fahrrädern wahlweise freigebende bzw. absperrende Türelement als um eine Hochachse zwischen seiner Öffnungs- und Schließlage verschwenkbar angelenkte Pendeltür ausgebildet ist. Mit Vorteil sollte die Pendeltür mit ihrer vom Sperrelement abgewandten Kante schwenkbar angelenkt sein.

Gemäß einer anderen sinnvollen Weiterbildung ist das Türelement mit einem elektromechanischen Schloß und/oder einem motorischen Antrieb zum Betätigen aus der Schließläge in die Öffnungsstellung und umgekehrt ausgerüstet. Bei diesem motorischen Antrieb handelt es sich zweckmäßigerweise um einen elektromotorischen Antrieb.

Nach einer anderen Weiterbildung ist die erfindungsgemäße Drehkreuzanlage durch eine auf ein von einer die Anlage passierenden Person mitgeführtes Fahrrad ansprechende Sensorik zum Steuern der Entriegelung des elektromechanischen Schlosses und/oder des motorischen Antriebs zum Betätigen des Türelements gekennzeichnet.

Bei dieser Sensorik zum Steuern der Schloßentriegelung und/oder des Türelementantriebs kann es sich zweckmäßigerweise um eine Induktionsschleife handeln, aber auch um eine Lichtschranke.

Schließlich sieht eine abermalige Weiterbildung der erfindungsgemäßen Drehkreuzanlage vor, daß der Durchgangsweg zum Mitführen von Fahrrädern mit bodennahen Leitplanken versehen ist, die in Durchgangsrichtung verlaufend in einem einen Fahrweg für die Laufräder von Fahrrädern freigebenden Abstand voneinander angeordnet sind. Zweckmäßigerweise sollte der Abstand der im wesentlichen parallel zueinander verlaufenden Leitplanken so bemessen sein, daß Fahrrad-Laufräder mit üblicher Bereifung problemlos zwischen den Leitplanken hindurchführbar sind, aber größere Breitenerstreckung aufweisende Räder nicht zwischen den Leitplanken hindurchpassen.

Als zweckmäßig hat sich bei der zuletztgenannten Weiterbildung auch erwiesen, wenn die Enden der Leitplanken jeweils nach der vom Fahrweg wegweisenden Seite ausgestellt sind und trichterförmige Einfädelabschnitte bilden, die ein schnelles und leichtes Einfädeln bzw. Zentrieren der Fahrrad-Laufräder beim Einführen in diesen zusätzlichen Durchgangsweg ermöglichen.

Alternativ zu den vorstehend erläuterten Weiterbildungen kann eine andere Ausgestaltung der Drehkreuzanlage auch dadurch gekennzeichnet sein, daß der zusätzliche Durchgangsweg zum Mitführen von Fahrrädern als Schleuse mit in Durchgangsrichtung beabstandet voneinander angeordneten Türelementen ausgebildet ist.

Zweckmäßigerweise sollte bei dieser Ausgestaltung die Längenerstreckung der die Fahrradpassage bildenden Schleuse zwischen deren Türelementen größer sein als die Länge normaler Fahrräder, so daß beim Passieren eines Fahrrades dieses bei zugangsseitig offenem Türelement vollständig in die Schleuse eingebracht und beispielsweise nach dem Verschließen des zugangsseitigen Türelements erst das ausgangsseitige Türelement geöffnet und demgemäß das Fahrrad aus der Schleuse wieder herausgeführt werden kann.

Bei dieser alternativen Ausbildung erstreckt sich zweckmäßigerweise das zwischen dem Personendurchgang und der Fahrradpassage angeordnete Leitelement im wesentlichen über die gesamte Länge der Schleuse, damit eine die Drehkreuzanlage passierende Person ein mitgeführtes Fahrrad problemlos durch die Schleuse schieben kann, indem diese Person das Leitelement oberseitig übergreift.

Nachstehend soll eine Ausführungsform der Erfindung anhand der beigefügten Zeichnung erläutert werden. In schematischen Ansichten zeigen:
- Fig. 1: eine Drehkreuzanlage mit einem als dreiflügelige Drehtür ausgebildeten Sperrelement, mit einem sich über einen vorgegebenen Umfangsbereich des Drehtür-Drehkreises erstreckenden Leitelement, das den Personendurchgang auf einer Seite begrenzt und mit einer auf der vom Sperrelement abgewandten Seite des Leitelements diesem benachbart angeordneten und mittels einer Pendeltür wahlweise freigebbaren und verschließbaren Passage zum Mitführen von Fahrrädern in einer Vorderansicht,
- Fig. 2: eine Draufsicht auf die Drehkreuzanlage nach Fig. 1 mit in Schließlage stehender Pendeltür und dadurch gesperrter Fahrradpassage,
- Fig. 3: in einer Ansicht wie in Fig. 2 die Drehkreuzanlage mit in Offenstellung stehender Pendeltür und somit freigegebener Fahrradpassage,
- Fig. 4: in einer Ansicht wie in Fig. 2 eine Drehkreuzanlage mit dreiflügeliger Drehtür und einer als Schleuse ausgebildeten Fahrradpassage, die sich zwischen zwei in Durchgangsrichtung beabstandeten Pendeltüren erstreckt, und
- Fig. 5: die Drehkreuzanlage nach Fig. 4 mit der einen Pendeltür der Fahrradpassage in Offenstellung und mit der anderen Pendeltür in Schließlage.

Bei der in den Fig. 1 bis 3 veranschaulichten Drehkreuzanlage 10 ist auf einer Seite einer zwischen nur angedeuteten seitlichen Pfosten 11, 11' gebildeten Öffnung in einem ein Arreal umschließenden Zaun, der hier nicht weiter interessiert, unmittelbar angrenzend an den einen Pfosten 11 eine kreisbogen-segmentförmige Begrenzung 12 mit einem Sperrechen 13 angeordnet, der im wesentlichen aus horizontal verlaufenden Gitterstäben besteht. Diese Begrenzung, die mit ihrer Offenseite zu dem die Zaunöffnung auf der anderen Seite begrenzenden Pfosten 11 hinweist, besteht aus einem umlaufenden Rahmenwerk und in diesem aufgenommenen vertikalen Gitterstäben. Die Begrenzung 12 erstreckt sich über einen Umfangswinkel von etwa 120° und die den Sperrechen 13 bildenden Gitterstäbe sind beabstandet übereinander angeordnet und erstrecken sich jeweils unter Einschluß eines Winkels von ebenfalls etwa 120° zwischen den seitlichen Rahmenteilen der kreisbogen-segmentförmigen Begrenzung 12.

Die Drehkreuzanlage besitzt ferner als drehbares Sperrelement eine Drehtür 14 mit drei Flügeln 15, die um eine im Zentrum der kreisbogen-segmentförmigen Begrenzung 13 angeordnete vertikale Achse 16 drehbar gelagert ist. Die Drehtür-Flügel 15 erstrecken sich jeweils unter Einschluß eines Winkels von etwa 120° von der Drehachse 16 der Drehtür fort und bestehen ebenfalls aus beabstandet übereinander angeordneten Gitterstäben.

Die den Sperrechen 13 bildenden Gitterstäbe ragen in den Drehkreis 17 der Drehtür 14 hinein und reichen annähernd bis an deren Drehachse 16 heran, und zwar jeweils zwischen den die Drehtür-Flügel bildenden Gitterstäben. Dadurch ist, wie insbesondere Fig. 1 zeigt, eine durch die Gitterstäbe des Sperrechens 13 nicht behinderte Drehbarkeit der Drehtür 14 gewährleistet.

Auf der von der kreisbogen-segmentförmigen Begrenzung 12 abgewandten Seite der Drehachse 16 der Drehtür 14 ist deren Drehkreis 17 unmittelbar benachbart ein Leitelement 18 angeordnet, das sich ebenfalls über einen Umfangswinkel von etwa 120° erstreckt. Das Leitelement ist so angeordnet und hinsichlich seiner Umfangserstreckung so bemessen, daß sich in Abhängigkeit von der Drehstellung der Drehtür 14 immer ein Drehtür-Flügel 15 im Bereich des Leitelements befindet oder aber daß zwei Drehtür-Flügel sich jeweils zu den Enden des Leitelementes hin erstrecken, wobei die dann zwischen den Enden der Drehtür-Flügel und dem Leitelement auftretenden Spalte keinen Personendurchgang ermöglichen.

Der eigentliche Personendurchgang erstreckt sich zwischen dem Leitelement 18 und der Drehachse 16 der Drehtür 14. In der in den Fig. 2 und 3 veranschaulichten Drehstellung der Drehtür 14 können Personen den Schleusenraum betreten und die Drehkreuzanlage unter gleichzeitiger Drehung der Drehtür 14 passieren. Die Drehtür ist nach einer an sich bekannten Entriegelung frei drehbar, mithin also rechts- und linksdrehend bewegbar. Demgemäß vermittelt die Drehkreuzanlage eine Zugangs- und Ausgangskontrolle. Die Begehbarkeit in beiden Richtungen zeigen die in den Fig. 2 und 3 angedeuteten Pfeile 19, 19' an.

Die dem Personendurchgang benachbarte Fahrradpassage 20 erstreckt sich zwischen dem Leitelement 18 und dem benachbarten Pfosten 11' des Zauns, in den die Drehkreuzanlage 10 integriert ist. An diesem Pfosten ist eine um eine vertikale Achse 21 verschwenkbare Pendeltür 22 angelenkt, die annähernd bis an das Leitelement heranreicht. Diese Pendeltür besteht aus einem Rahmen und zwischen oberen und unteren Rahmenteilen vertikal verlaufenden Gitterstäben. Die Pendeltür 22 erstreckt sich etwa über zwei Drittel der Höhe der Drehkreuzanlage und der Raum über den Pendeltür ist mit einem festen Gitter 23 ausgerüstet, das annähernd bis an den Drehkreis der dreiflügeligen Drehtür 14 heranreicht und ebenfalls aus einem Rahmenwerk mit vertikal verlaufenden Gitterstäben besteht.

Das den Personendurchgang auf der zu der Fahrradpassage 20 hinweisenden Seite begrenzende Leitelement 18 reicht nur etwa über ein Drittel der Höhe der Drehkreuzanlage und ist somit in Bezug auf erwachsene Personen etwa hüfthoch ausgebildet. Wenn eine ein Fahrrad mitführende Person die Drehkreuzanlage passieren will, bedarf es in bekannter Weise einer Entriegelung der Drehtür 14 sowie einer Betätigung der die Fahrradpassage absperrenden Pendeltür 22 in die Offenstellung gemäß Fig. 3. Die Entriegelung der Drehtür kann beispielsweise mittels einer in ein Lesegerät einsteckbaren Kodekarte erfolgen, während die Entriegelung und Betätigung der Pendeltür mittels einer Sensorik steuerbar ist, die auf ein von der die Drehkreuzanlage passierenden Person mitgeführtes Fahrrad anspricht. Beispielsweise kann es sich dabei um eine bekannte Induktionsschleife, aber auch um eine Lichtschranke handeln.

Während eine durchgangsberechtigte Person den Personendurchgang unter gleichzeitiger Drehung der Drehtür passiert, kann sie das hüfthoch ausgebildete Leitelement übergreifen und ein mitgeführtes Fahrrad durch die geöffnete Fahrradpassage schieben. Nach dem Passieren des Durchgangs erfährt in bekannter Weise die Drehtür wieder eine Arretierung und mittels einer Sensorik wird die Betätigung der Pendeltür in ihre Schließlage ausgelöst.

Um nicht zugelassene Transporte durch die Fahrradpassage 20 zu verhindern, sind am Boden dieses zusätzlichen Durchgangsweges in Durchgangsrichtung beabstandet voneinander verlaufende Leitplanken 24, 24' angeordnet. Der Abstand zwischen den Leitplanken ist so bemessen, daß ohne Behinderung die Laufräder von Fahrrädern zwischen den Leitplanken hindurchführbar sind. Zum Erleichtern des Einfädelns bzw. Zentrierens mitgeführter Fahrräder haben die Leitplanken an ihren Enden nach außen gestellte Abkröpfungen, die sich trichterförmig verengende Einfädelabschnitte bilden. Im übrigen sind in den Fig. 2 und 3 an der Leitplanke 24 angeordnete Näherungssensoren 25, 25' zum Steuern der Pendeltürbetätigung angedeutet.

Die in den Fig. 4 und 5 veranschaulichte Drehkreuzanlage unterscheidet sich von der Ausführungsform nach den Fig. 1 bis 3 insbesondere dadurch, daß der zusätzliche Durchgangsweg für Fahrräder als Schleuse 120 mit je einer zugangs- und abgangsseitigen Pendeltür 122, 122' sowie einem sich über die gesamte Länge der Schleuse erstreckenden Leitelement 118 und einer dazu parallel verlaufenden, ebenfalls über die gesamte Schleusenlänge reichenden Absperrung 118' auf der anderen Seite ausgebildet ist.

Die Pendeltüren sind um vertikale Anlenkachsen 121, 121' zwischen ihren Schließlagen und Öffnungsstellungen verschwenkbar. In Fig. 4 sind in ausgezogenen Linien die Pendeltüren in ihren Schließstellungen und in gestrichelten Linien in ihren möglichen Öffnungslagen dargestellt, während in Fig. 5 die in vollen Linien veranschaulichte Pendeltür 120 in Offenstellung steht und gestrichelt in der Schließlage angedeutet ist, hingegen die Pendeltür 122' in vollen Linien in der Schließlage und gestrichelt in einer möglichen Öffnungslage.

In Durchgangsrichtung gesehen ist der Abstand zwischen den Pendeltüren 122, 122' größer als die Länge normaler Fahrräder, so daß derartige Fahrräder insgesamt im Bereich zwischen den Pendeltüren der Schleuse 120 aufnehmbar sind. Das Leitelement 118 ist, abweichend von dem Leitelement 18 bei der Ausführungsform nach den Fig. 1 bis 3, geradlinig ausgebildet und erstreckt sich ebenso wie die Absperrung 118' auf der anderen Seite der Schleuse über deren gesamte Länge. Ferner ist auch bei der Ausführungsform nach den Fig. 4 und 5, analog zu dem Gitter 23 bei der ersten Ausführungsform, über der Schleuse eine in der Zeichnung nicht dargestellte Absperrung vorgesehen.

Zweckmäßigerweise sollten die Pendeltüren 122, 122' der die Fahrradpassage bildenden Schleuse 120 so gesteuert sein, daß bei Annäherung eines Fahrrades beispielsweise an die Pendeltür 122 diese in die aus Fig. 5 ersichtliche Offenstellung geht, während die andere Pendeltür 122' in ihrer Schließlage bleibt. Erst wenn ein Fahrrad vollständig in die Schleuse 120 eingeschoben ist und die Pendeltür 122 in Schließlage geht, wird die andere Pendeltür 122' in ihre Öffnungslage betätigt und gibt damit den Weg zum Verlassen der Schleuse frei, um anschließend in bekannter Weise wieder in ihre Schließlege betätigt zu werden.

## Patentansprüche

1. Mit einer Durchlaßvorrichtung für Fahrräder kombinierte Drehkreuzanlage it einem um eine vertikale Drehachse drehbar gelagerten Sperrelement (14), das sich unter Einschluß untereinander vorzugsweise gleicher Winkel von der Drehachse (16) forterstreckende Flügel (15) aus beabstandet übereinander angeordneten Gitterstäben aufweist, mit einem sich peripher zum Drehkreis des Sperrelements (14) etwa über einen dem Winkel zwischen benachbarten Sperrelement-Flügeln (15) entsprechenden Umfangswinkel erstreckenden Leitelement (18) und mit einem auf der vom Leitelement (18) abgewandten Seite bis in den Drehkreis des Sperrelements (14) hineinreichenden Sperrechen (13) aus höhenversetzt zu den Gitterstäben der Sperrelement-Flügel (15) beabstandet übereinander angeordneten, die unbehinderte Drehbarkeit des Sperrelements (14) zulassenden Gitterstäben, und mit einem anschließend auf der vom Sperrelement (14) abgewandten Seite angeordneten, mittels wenigstens eines Türelements (22) freigeb- und verschließbaren Durchgangsweg (20, 120) zum Mitführen von Fahrrädern,
dadurch gekennzeichnet,
daß das Leitelement (18) nur etwa hüfthoch ausgebildet ist, wobei das Mitführen eines Fahrrades im Durchgangsweg von einer die Drehkreuzanlage passierenden Person möglich ist.

2. Drehkreuzanlage nach Anspruch 1, dadurch gekennzeichnet, daß es sich bei dem den Durchgangsweg (20, 120) zum Mitführen von Fahrrädern wahlweise freigebenden bzw. absperrenden Türelement um eine Pendeltür (22, 122, 122') handelt, die um eine Hochachse (21, 121, 121') zwischen einer Öffnungslage und einer Schließstellung verschwenkbar angelenkt ist.

3. Drehkreuzanlage nach Anspruch 2, dadurch gekennzeichnet, daß die Pendeltür (22, 122) mit ihrer vom Sperrelement (14) abgewandten Kante verschwenkbar angelenkt ist.

4. Drehkreuzanlage nach einem der Ansprüche 1 bis 3, dadurch gekennzeichnet, daß das Türelement (22, 122, 122') mit einem elektromechanischen Schloß und/oder einem motorischen Antrieb zum Betätigen aus der Schließlage in die Öffnungslage und umgekehrt ausgerüstet ist.

5. Drehkreuzanlage nach Anspruch 4, gekennzeichnet durch eine auf ein von einer die Anlage passierenden Person mitgeführtes Fahrrad ansprechende Sensorik (25, 25') zum Steuern der Entriegelung des elektromechanischen Schlosses und/oder des motorischen Antriebs zum Betätigen des Türelements (22, 122, 122').

6. Drehkreuzanlage nach Anspruch 5, dadurch gekennzeichnet, daß es sich bei der Sensorik zum Steuern der Schloßentriegelung und/oder des Türelementantriebs um eine Induktionsschleife handelt.

7. Drehkreuz nach Anspruch 5, dadurch gekennzeichnet, daß als Mittel zum Steuern der Schloßentriegelung und/oder des Türelementantriebs eine Lichtschranke dient.

8. Drehkreuzanlage nach einem der Ansprüche 1 bis 6, dadurch gekennzeichnet, daß der Durchgangsweg (20) zum Mitführen von Fahrrädern mit bodennahen Leitplanken (24, 24') versehen ist, die in Durchgangsrichtung in einem einen Fahrweg für die Laufräder von Fahrrädern freigebenden Abstand voneinander angeordnet sind.

9. Drehkreuzanlage nach Anspruch 8, dadurch gekennzeichnet, daß die Enden der Leitplanken (24, 24') in jeweils nach der vom Fahrweg wegweisenden Seite ausgestellt sind und trichterförmige Einfädelabschnitte bilden.

10. Drehkreuzanlage nach einem der Ansprüche 1 bis 9, dadurch gekennzeichnet, daß der zusätzliche Durchgangsweg zum Mitführen von Fahrrädern als Schleuse (120) mit in Durchgangsrichtung beabstandet voneinander angeordneten Türelementen ausgebildet ist.

11. Drehkreuzanlage nach Anspruch 10, dadurch gekennzeichnet, daß die Längenerstreckung der die Fahrradpassage bildenden Schleuse (120) zwischen deren Türelementen (122, 122') größer ist als die Länge normaler Fahrräder.

12. Drehkreuzanlage nach Anspruch 10 oder 11, dadurch gekennzeichnet, daß sich das zwischen dem Personendurchgang und der Fahrradpassage angeordnete Leitelement (118) im wesentlichen über die gesamte Länge der Schleuse (120) erstreckt.

## Claims

1. Turnstile installation combined with a passage device for bicycles and with a barrier element (14), which is borne to be rotatable about a vertical rotary axle and comprises wings (15), which are of grating rods arranged at a spacing one above the other and extend forth from the rotary axle (16) whilst including preferably equal angles between them, with a guide element (18) extending peripherally to the rotary circle of the barrier element (14) and across about a peripheral angle corresponding with the angle between neighbouring barrier element wings (15) and with a barrier rake (13), which on the side remote from the guide element (18) reaches into the rotary circle of the barrier element (14) and is of grating rods which are arranged at a spacing one above the other displaced in height relative to the grating rods of the barrier element wings (15), and with a passage path (20, 120), which is arranged to be adjoining on the side remote from the barrier element (14) and freeable and closable by means of at least one door element (22), characterised thereby, that the guide element (18) is constructed to be only about hip-high, whereby the guiding-along of a bicycle in the passage path by a person passing the turnstile installation is possible.

2. Turnstile installation according to claim 1, characterised thereby, that a swing door (22, 122, 122'), which is hinged to be pivotable about a vertical axis (21, 121, 121') between an opening position and a closed setting, is concerned in the case of the door element selectably freeing or barring the passage path (20, 120) for the guiding-along of bicycles.

3. Turnstile installation according to claim 2, characterised thereby, that the swing door (22, 122) is hinged to be pivotable by its edge remote from the barrier element (14).

4. Turnstile installation according to one of the claims 1 to 3, characterised thereby, that the door element (22, 122, 122') is equipped with an electromechanical lock and/or a motorised drive for actuation out of the closed setting into the opening position and conversely.

5. Turnstile installation according to claim 4, characterised by a sensor system (25, 25'), which responds to a bicycle guided along by a person passing the installation, for the control of the unlatching of the electromechanical lock and/or of the motorised drive for the actuation of the door element (22, 122, 122').

6. Turnstile installation according to claim 5, characterised thereby, that an induction loop is concerned in the case of the sensor system for the control of the unlatching of the lock and/or of the door element drive.

7. Turnstile installation according to claim 5, characterised thereby, that a light barrier serves as means for the control of the unlatching of the lock and/or of the door element drive.

8. Turnstile installation according to one of the claims 1 to 6, characterised thereby, that the passage path (20) for the guiding-along of bicycles is provided with guide planks (24, 24'), which are near to the ground and arranged in passage direction at a spacing one from the other, which frees a travel path for the track wheels of bicycles.

9. Turnstile installation according to claim 8, characterised thereby, that the ends of the guide planks (24, 24') are set outwardly each to the respective side facing away from the travel path and form funnel-shaped introductory guide portions.

10. Turnstile installation according to one of the claims 1 to 9, characterised thereby, that the additional travel path for the guiding-along of bicycles is constructed as gate path (120) with door elements arranged in passage direction at a spacing one from the other.

11. Turnstile installation according to claim 10, characterised thereby, that the longitudinal extent of the gate path (120) forming the bicycle passage is greater between its door elements (122, 122') than the length of normal bicycles.

12. Turnstile installation according to claim 10 or 11, characterised thereby, that the guide element (118), which is arranged between the passage for persons and the bicycle passage, extends substantially over the entire length of the gate path (120).

## Revendications

1. Installation à tourniquet, combinée à un dispositif de passage destiné à des bicyclettes, comportant un élément de barrage (14), logé en rotation autour d'un axe vertical, et qui comporte des vantaux (15), qui s'étendent à partir de l'axe de rotation (16) en faisant entre eux des angles de préférence égaux, et constitués de barreaux de grille disposés à une certaine distance les uns au-dessus des autres, un élément conducteur (18), s'étendant dans la direction périphérique par rapport au cercle de rotation de l'élément de barrage (14), s'étend approximativement sur un angle périphérique correspondant à l'angle entre des vantaux voisins (15) de l'élément de barrage ; et un râteau de barrage (13), qui sur le côté opposé à l'élément conducteur (18) pénètre jusque dans le cercle de rotation de l'élément de barrage (14), râteau constitué de barreaux de grille, disposés à une certaine distance les uns au-dessus des autres en étant décalés en hauteur par rapport aux barreaux de grille des vantaux (15) de l'élément de barrage, et autorisant sans entrave la rotation de l'élément de barrage (14) ; et une voie de passage (20, 120), destinée à permettre la poussée de bicyclettes, pouvant être libérée et obturée par au moins un élément de porte (22), disposé ensuite sur le côté opposé à l'élément de barrage (14) ; caractérisé en ce que l'élément de barrage (18) n'est réalisé qu'approximativement à hauteur de hanche, la poussée d'une bicyclette dans la voie de passage étant possible par une personne qui passe l'installation à tourniquet.

2. Installation à tourniquet selon la revendication 1, caractérisée en ce que, pour ce qui concerne l'élément de porte pouvant au choix libérer ou bloquer la voie de passage (20, 120) destinée à la poussée de bicyclettes, il s'agit d'une porte va-et-vient (22, 122, 122'), qui est articulée en pivotement autour d'un axe vertical (21, 121, 121') entre une position d'ouverture et une position de fermeture.

3. Installation à tourniquet selon la revendication 2, caractérisée en ce que la porte va-et-vient (22, 122) est articulée en pivotement à son arête opposée à l'élément de barrage (14).

4. Installation à tourniquet selon l'une des revendications 1 à 3, caractérisée en ce que l'élément de porte (22, 122, 122') est équipé d'une serrure électromécanique et/ou d'une commande motorisée, pour permettre une manoeuvre de la position de fermeture à la position d'ouverture, et inversement.

5. Installation à tourniquet selon la revendication 4, caractérisée par un système capteur (25, 25'), qui répond à une bicyclette poussée par une personne passant l'installation, et qui sert à piloter le déverrouillage de la serrure électromécanique et/ou la commande motorisée destinée à manoeuvrer l'élément de porte (22, 122, 122').

6. Installation à tourniquet selon la revendication 5, caractérisée en ce que, pour ce qui concerne le système capteur destiné à piloter le déverrouillage de la serrure et/ou la commande de l'élément de porte, il s'agit d'une boucle d'induction.

7. Installation à tourniquet selon la revendication 5, caractérisée en ce qu'on utilise une barrière photo-électrique en tant que moyen pour piloter le déverrouillage de la serrure et/ou la commande de l'élément de porte.

8. Installation à tourniquet selon l'une des revendications 1 à 6, caractérisée en ce que la voie de passage (20) destinée à la poussée de bicyclettes est pourvue de glissières de guidage (24, 24') situées au voisinage du sol, qui, dans la direction du passage, sont disposées à une distance les unes des autres qui libèrent une voie pour les roues directrices de bicyclettes.

9. Installation à tourniquet selon la revendication 8, caractérisée en ce que les extrémités des glissières de guidage (24, 24') sont dirigées vers le côté opposé à la voie de passage, et forment des sections d'insertion en forme d'entonnoir.

10. Installation à tourniquet selon l'une des revendications 1 à 9, caractérisée en ce que la voie de passage supplémentaire destinée à la poussée de bicyclettes est configurée comme un sas (120), avec des éléments de porte disposés à une certaine distance les uns des autres dans la direction du passage.

11. Installation à tourniquet selon la revendication 10, caractérisée en ce que l'étendue longitudinale du sas (120) formant le passage des bicyclettes est, entre ses éléments de porte (122, 122'), supérieure à la longueur des bicyclettes normales.

12. Installation à tourniquet selon la revendication 10 ou 11, caractérisée en ce que l'élément conducteur (118), disposé entre le passage des personnes et le passage des bicyclettes, s'étend essentiellement sur toute la longueur du sas (120).
